# FASCICULE DE BREVET EUROPEEN

(11) **EP 1 389 572 B1**
(45) Date de publication et mention de la délivrance du brevet: **31.12.2008**
(21) Numéro de dépôt: 03354076.6
(22) Date de dépôt: 15.04.2003
(51) Int. Cl.: B61B 12/02, B61B 12/00

(54) **Cabine pour le transport aérien par cables**
Kabine für eine Luftseilbahn
Cabin for an aerial cableway

(30) Priorité: 16.04.2002 FR 0204722; 19.04.2002 FR 0204911
(43) Date de publication de la demande: 18.02.2004
(62) Demande divisionnaire de: 03354033.7
(73) Titulaire: Sigma Composite, 38630 Veyrins (FR)
(72) Inventeur: Vittoz, Thierry, 38490 Chimilin (FR); Brehmer, Patrick, 38630 Veyrins (FR)
(74) Mandataire: Hecké, Gérard

(56) Documents cités:
- US-A- 953 352
- US-A- 3 797 409
- US-A- 4 327 648

## Description

### Domaine technique de l'invention

L'invention concerne une cabine d'une installation de transport à câble aérien, comportant une ossature métallique associée à un palonnier de liaison par l'intermédiaire d'un dispositif d'amortissement, ladite ossature étant composée de montants verticaux en formes de profilés solidarisés par des moyens d'assemblage à des traverses parallèles deux à deux et formant des parties inférieure et supérieure de l'ossature.

Une cabine comportant les caractéristiques du préambule de la revendication 1 est connue du document US-A-3,797,409.

### État de la technique

Les cabines connues comportent généralement un palonnier en forme de H situé au-dessus du toit, et relié à l'ossature par quatre tirants verticaux avec interposition d'amortisseurs. La jonction entre montants et traverses s'effectue au moyen de goussets, lesquels sont indépendants des tirants. Le palonnier est visible de l'extérieur, et les tirants travaillent en traction dans la partie intermédiaire entre les montants et le palonnier.

### Objet de l'invention

L'objet de l'invention consiste à réaliser une cabine pour le transport aérien par câbles, permettant d'améliorer la structure supérieure de la liaison mécanique au palonnier de suspente, de simplifier la jonction entre les montants et les traverses de l'ossature métallique, et de faciliter les inspections périodiques réglementaires de la cabine en rendant les organes de fixation visibles de l'extérieur.

Selon l'invention, ce but est atteint par le fait que :
- l'extrémité supérieure de chaque montant est prolongée par une extension faisant saillie du plan horizontal défini par les traverses formant la partie supérieure de l'ossature. métallique,
- et un dispositif de fixation est assemblé à l'extension de chaque montant en étant équipé d'un amortisseur pour la liaison au palonnier.

Selon un développement de l'invention, le dispositif de fixation comporte un système de platines enserrant ladite extension en formant une liaison mécanique rigide avec le montant associé.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
La figure 1 est une vue schématique de l'ossature métallique d'une cabine.
Les figures 2 et 3 illustrent la fabrication de montants d'une ossature selon la figure 1 à partir d'un montant standard.
Les figures 4, 5 et 6 représentent différentes cabines comportant des montants selon la figure 2.
Les figures 7 et 8 représentent différentes cabines comportant des montants selon la figure 3.
La figure 9 est une vue schématique en perspective d'une ossature métallique selon l'invention.
La figure 10 est une vue en plan de l'ossature selon la figure 9 et d'un palonnier. La figure 11 illustre la jonction d'un dispositif de fixation à l'extension d'un montant et à un bras du palonnier.

### Description de modes particuliers de réalisation.

La figure 1 représente une ossature métallique 1 d'une cabine d'une installation de transport à câble, comportant huit traverses horizontales 2. Les traverses 2, deux à deux parallèles, forment les parties inférieure 3 et supérieure 4 de l'ossature, qui peuvent être de sections carrées ou rectangulaires. Des moyens d'assemblage 5 relient les traverses 2 à quatre montants verticaux 6, qui assurent la liaison entre la partie inférieure 3 et la partie supérieure 4 de l'ossature 1. Les montants 6 sont de préférence des profilés en aluminium. Ils comportent deux sections rectilignes reliées par un coude dans la zone intermédiaire, chacune des sections rectilignes des montants, faisant le même angle ∝ obtus prédéterminé avec la traverse associée, cet angle étant de préférence compris entre 100° et 150°.

La figure 2 représente des montants 6a et 6b comportant des sections rectilignes symétriques et de longueur variable par rapport à un montant standard 6. Par montant standard, on entend un montant comportant deux sections rectilignes symétriques et un coude faisant entre les deux sections rectilignes un angle β obtus, compris de préférence entre 120° et 160°. Les sections rectilignes du montant 6 ont une longueur prédéterminée standard.

Les montants 6a et 6b sont fabriqués par découpe des deux sections rectilignes d'un montant standard 6, la partie découpée étant représentée en pointillés sur la figure 2. La découpe des sections rectilignes peut se faire par tout moyen approprié. Elle permet en fonction de la longueur des sections rectilignes choisie, de faire varier la distance entre les parties inférieure 3 et supérieure 4 de l'ossature 1, donc la hauteur de la cabine.

Selon la figure 3, une des deux sections rectilignes d'un montant standard 6 est découpée par tout moyen approprié, de manière à obtenir des montants dissymétriques 6c ou 6d, c'est-à-dire que l'une des sections rectilignes des montants est plus courte que l'autre, tout en conservant le même angle obtus β prédéterminé entre les deux sections rectilignes. La découpe des sections rectilignes des montants permet, en fonction de la longueur choisie et de la dissymétrie des montants 6c et 6d, de moduler la hauteur et/ou la largeur de la cabine et de positionner la hauteur du coude entre les parties inférieure 3 et supérieure 4.

Les montants des cabines représentées sur les figures 4, 5 et 6 correspondent respectivement aux montants 6, 6a et 6b de la figure 2. La cabine représentée à la figure 4 est alors une cabine standard, tandis que les cabines des figures 5 et 6 sont moins hautes. On peut ainsi, à partir de mêmes montants standard et par une simple opération de découpe, moduler la hauteur de la cabine. Les cabines peuvent également être simultanément modulées en largeur, en utilisant des traverses 2a (figure 5) ou 2b (figure 6), de longueur différente de la longueur des traverses 2 de la cabine standard, par exemple de longueur inférieure.

Le procédé de fabrication de toutes les cabines d'une gamme, à partir de montants standard comportant deux sections rectilignes, permettent de conserver le même angle obtus ∝ entre chaque partie rectiligne et la traverse qui lui est associée, quelle que soit la longueur des sections rectilignes.

Les montants des cabines représentées sur les figures 7 et 8 correspondent respectivement aux montants dissymétriques 6c et 6d de la figure 3.

Sur la figure 7, la section rectiligne la plus courte de chaque montant 6c est celle qui est associée aux traverses 2c formant la partie supérieure de l'ossature 1. Au moins deux des traverses parallèles 2c de la partie supérieure de l'ossature ont de préférence une longueur supérieure aux traverses 2e correspondant à la partie inférieure de l'ossature. Ceci permet de moduler la largeur de la cabine et d'adapter la cabine plus particulièrement au transport de passagers debout ou semi-assis.

Sur la figure 8, la section rectiligne la plus courte de chaque montant 6d est celle qui est associée aux traverses 2f formant la partie inférieure de l'ossature 1. Au moins deux des traverses parallèles 2f de la partie inférieure de l'ossature ont de préférence une longueur supérieure aux traverses 2d correspondant à la partie supérieure de l'ossature. Ceci permet d'élargir la surface de la partie basse de la cabine et d'adapter la cabine plus particulièrement au transport de passagers assis et/ou dos à dos. Comme sur les figures 5 et 6, l'angle ∝ reste inchangé.

L'opération simple de découpe d'un montant standard en fonction du type de cabine souhaité, permet d'utiliser un seul type de montant pour toute la gamme de cabine, rendant la fabrication des cabines plus simple et moins coûteuse. De plus, contrairement à des montants courbés, la forme des montants 6 comportant deux sections rectilignes, permet de conserver le même angle obtus ∝ entre chaque partie rectiligne et la traverse qui lui est associée, quelle que soit la longueur des sections rectilignes. Ceci permet d'utiliser pour toute la gamme de cabine, des moyens d'assemblage identiques entre les montants et les traverses qui leur sont associées, et ce indépendamment de la longueur des montants et donc du type de cabine fabriqué (hauteur et/ou largeur variable). Il est alors possible en choisissant la longueur des sections rectilignes des montants, de fabriquer une cabine adaptée au nombre de passagers à transporter et/ou au nombre de places assises voulu. Le même outillage de cintrage peut également être utilisé pour réaliser le coude de tous les types de montants.

Selon les figures 9 à 11, l'extrémité supérieure de chaque montant 6 est prolongée par une extension 7 se trouvant en saillie par rapport au plan horizontal défini par les traverses 2 formant la partie supérieure 4 de l'ossature métallique 1. L'ossature métallique 1 est reliée à une suspente (non représentée) par l'intermédiaire d'un palonnier 8 de liaison (Figure 10), lequel est monté sur un dispositif d'amortissement. La section transversale de l'extension 7 est sensiblement identique à celle du montant associé.

Un dispositif de fixation 9 est solidarisé à l'extension 7 des montants 6 pour assurer la jonction au palonnier 8 (Figure 10). Le dispositif de fixation 9 comprend une paire de platines 10 en acier, enserrant les deux faces opposées parallèles de chaque extension 7, en formant une liaison mécanique rigide (Figure 11). L'assemblage s'effectue au moyen de rivets 11, ou de tout autre organe de fixation. Le dispositif de fixation 9 de chaque montant 6 est équipé d'un amortisseur 12 connecté à un bras 13 du palonnier 8.

Les bras 13 du palonnier 8 assurent une répartition uniforme des efforts entre l'ossature 1 et la suspente. Les efforts cheminent directement des montants 6 au palonnier 8 grâce à l'agencement des quatre dispositifs de fixation 9 associés aux amortisseurs 12 à chaque extension 7 des montants 6. Un tel montage permet de supprimer tout tirant additionnel pour le montage des amortisseurs sur le palonnier 8.

La présence des dispositifs de fixation 9 en bout des montants 6 permet également de faciliter la connexion mécanique entre les montants 6 et les traverses 2. Les organes d'assemblage et de sécurité, notamment les rivets 11 ou boulons, sont parfaitement visibles de !'extérieur de la cabine, ce qui facilite les inspections périodiques réglementaires.

## Revendications

1. Cabine d'une installation de transport à câble aérien, comportant une ossature métallique (1) associée à un palonnier (8) de liaison par l'intermédiaire d'un dispositif d'amortissement, ladite ossature étant composée de montants verticaux (6) en formes de profilés solidarisés par des moyens d'assemblage à des traverses (2) parallèles deux à deux et formant des parties inférieure (3) et supérieure (4) de l'ossature (1), cabine **caractérisée en ce que**:
- l'extrémité supérieure de chaque montant (6) est prolongée par une extension (7) faisant saillie du plan horizontal défini par les traverses formant la partie supérieure (4) de l'ossature métallique (1),
- et un dispositif de fixation (9) est assemblé à l'extension (7) de chaque montant (6) en étant équipé d'un amortisseur (12) pour la liaison au palonnier (8).

2. Cabine selon la revendication 1, **caractérisée en ce que** le dispositif de fixation (9) comporte un système de platines (10) enserrant ladite extension (7) en formant une liaison mécanique rigide avec le montant associé.

3. Cabine selon la revendication 2, **caractérisée en ce que** l'extension (7) possède une section transversale sensiblement identique à celle du montant associé.

## Claims

1. Car of an aerial ropeway transport installation, comprising a metal framework (1) associated with a connecting beam (8) by means of a damping device, said framework being composed of vertical uprights (6) in the form of profiled sections secured by assembly means to cross-members (2) arranged parallel two by two and forming a bottom part (3) and a top part (4) of the framework (1), car **characterized in that**:
- the top end of each upright (6) is extended by an extension (7) salient from the horizontal plane defined by the cross-members forming the top part (4) of the metal framework (1),
- and a fixing device (9) is assembled on the extension (7) of each upright (6) and is equipped with a damper (12) for connection to the beam (8).

2. Car according to claim 1, **characterized in that** the fixing device (9) comprises a system of plates (10) tightly encompassing said extension (7) and forming a rigid mechanical link with the associated upright.

3. Car according to claim 2, **characterized in that** the extension (7) has a substantially identical cross-section to that of the associated upright.

## Patentansprüche

1. Kabine einer Luftseilbahneinrichtung, die einen Metallrahmen (1) umfasst, der über eine Stoßdämpfungsvorrichtung mit einer Bindetraverse (8) verbunden ist, welcher Rahmen aus vertikalen Längsträgern (6) in Form von Profilen besteht, die über Verbindungsmittel mit paarweise parallelen Querträgern (2) fest miteinander verbunden sind und einen unteren Teil (3) und einen oberen Teil (4) des Rahmens (1) bilden, Kabine, die **dadurch gekennzeichnet ist,**
- **dass** das obere Ende jedes Längsträgers (6) durch eine Verlängerung (7) verlängert ist, die aus der horizontalen Ebene hervorsteht, die von den Querträgern gebildet wird, die den oberen Teil (4) des Metallrahmens (1) bilden,
- und **dass** eine Befestigungsvorrichtung (9) an die Verlängerung (7) jedes Längsträgers (6) montiert und mit einem Stoßdämpfer (12) für die Verbindung mit der Traverse (8) versehen ist.

2. Kabine nach Anspruch 1, **dadurch gekennzeichnet, dass** die Befestigungsvorrichtung (9) ein System aus Platten (10) umfasst, die die Verlängerung (7) einfassen und so eine starre mechanische Verbindung mit dem zugehörigen Längsträger bilden.

3. Kabine nach Anspruch 2, **dadurch gekennzeichnet, dass** der Querschnitt der Verlängerung (7) im Wesentlichen gleich dem des zugehörigen Längsträgers ist.
